# EUROPÄISCHE PATENTSCHRIFT

(11) **EP 1 231 173 B1**
(45) Veröffentlichungstag und Bekanntmachung des Hinweises auf die Patenterteilung: **29.09.2004**
(21) Anmeldenummer: 01810135.2
(22) Anmeldetag: 09.02.2001
(51) Int. Cl.: B65H 5/32

(54) **Vorrichtung zur Bildung von nach einer bestimmten Reihenfolge rittlings übereinander gesammelten Druckbogen zu einem Druckerzeugnis**
Device for composing a printed product of superposed printed sheets in a certain order
Dispositif pour composer des produits imprimés de feuilles imprimées superposeés dans un certain ordre

(43) Veröffentlichungstag der Anmeldung: 14.08.2002
(73) Patentinhaber: Grapha-Holding AG, 6052 Hergiswil (CH)
(72) Erfinder: Silberbauer, Günther, 4665 Oftringen (CH)

(56) Entgegenhaltungen:
- DE-B- 1 207 335

## Beschreibung

Die Erfindung betrifft eine Vorrichtung zur Bildung von nach einer bestimmten Reihenfolge rittlings übereinander zu einem Druckerzeugnis gesammelten Druckbogen, bestehend aus einer von einem Anleger mit Druckbogen beschickbaren, sattelförmigen Auflage, welche oberhalb einer die Druckerzeugnisse einer weiteren Verarbeitung zuführenden Fördervorrichtung angeordnet ist.

Eine solche Vorrichtung ist u.a. in der EP 00810936.5 beschrieben. Die Druckbogen werden dort über einer kontinuierlich laufenden Fördervorrichtung auf einer schwertförmigen Auflage in einer bestimmten Reihenfolge zu einem Druckerzeugnis gesammelt und fallen gemeinsam durch Zurückziehen der Auflage auf die Fördervorrichtung, die die Druckerzeugnisse einer weiteren Verarbeitung, beispielsweise einer Heftstation, zuführt.

Diese Art der Umsetzung des Druckerzeugnisses resp. der auf der Auflage gesammelten Druckbogen an die Fördervorrichtung verlangt ein Unterbruch der Zuführung der Druckbogen vom Anleger an die Auflage, die mehrere Verarbeitungstakte dauert und sich auf den Verarbeitungsprozess an der Fördervorrichtung verzögernd auswirkt.

Auf diesen Nachteil stellt sich die Aufgabe an die Erfindung, eine Vorrichtung zur Bildung von nach einer bestimmten Reihenfolge rittlings übereinander zu einem Druckerzeugnis gesammelten Druckbogen zu schaffen, die zur Ueberführung des auf der Auflage liegenden Druckerzeugnisses weniger Zeit in Anspruch nimmt, sodass der Verarbeitungsprozess an der Fördervorrichtung beschleunigt oder mehr Zeit zugunsten einer grösseren Zuverlässigkeit bereitgestellt werden kann.

Erfindungsgemäss wird diese Aufgabe dadurch gelöst, dass die sattelförmige Auflage an einem umlaufenden Zugmittel befestigte, parallel zur Förderrichtung der Fördervorrichtung auf die Druckerzeugnisse fördernd einwirkende Mitnehmer aufweist. Damit lässt sich eine Optimierung des Verarbeitungsprozesses erzielen.

Vorteilhaft ist die sattelförmige Auflage an einer Seite mit einem Anschlag zum rückwärtigen Aufstossen der Druckbogen eines Druckerzeugnisses versehen und Antriebsmotor der Mitnehmer ist reversibel schaltbar ausgebildet.

Vorzugsweise ist die sattelförmige Auflage in Förderrichtung des Druckerzeugnisses betrachtet am stromaufwärts gerichteten Ende gestellfest verbunden, sodass die Möglichkeit entsteht, die sattelförmige Auflage als Ausleger auszubilden.

Zweckmässig ist die sattelförmige Auflage so angeordnet, dass die aufliegenden Druckerzeugnisse die Fördervorrichtung teilweise überragen, sodass ein korrekter Abwurf der gespreizten Druckerzeugnisse von der sattelförmigen Auflage gewährleistet ist.

Anschliessend wird die Erfindung unter Bezugnahme auf die Zeichnung, auf die bezüglich aller in der Beschreibung nicht näher erwähnten Einzelheiten ausdrücklich verwiesen wird, anhand eines Ausführungsbeispiels erläutert. In der Zeichnung zeigen:
- Fig. 1: auszugsweise eine Darstellung einer von einem Anleger mit Druckbogen beschickten sattelförmigen Auflage oberhalb einer Fördervorrichtung und
- Fig. 2: eine vergrösserte Darstellung der sattelförmigen Auflage.

Fig. 1 zeigt auszugsweise eine schematisch dargestellt Fördervorrichtung 1, beispielsweise eine Sammelkette eines Sammelhefters, auf der die von einer sattelförmigen Auflage 2 abgeworfen, aus Druckbogen 3 gebildeten Druckerzeugnisse 4 transportiert werden. Die Druckbogen 3 werden zuvor von einem über der sattelförmigen Auflage 2 angeordneten Anleger getaktet von einem Bogenstapelmagazin abgezogen, geöffnet und auf die sattelförmige Auflage 2 abgeworfen. In der vorliegenden Angelegenheit werden die Druckbogen 3 in einer bestimmten Reihenfolge und Anzahl auf die sattelförmige Auflage 2 abgeworfen bzw. auf der sattelförmigen Auflage 2 gesammelt und als Druckerzeugnis 4 auf die Fördervorrichtung 1 zur Weiterverarbeitung abgesetzt. Fig. 1 veranschaulicht ein von der sattelförmigen Auflage 2 abgeschobenes Druckerzeugnis 4 sowie einen auf der sattelförmigen Auflage 2 liegendeg und einen aus dem Anleger 5 nachfolgenden Druckbogen 3.
In Fig. 2 ist die sattelförmige Auflage 2 mit wesentlichen Einzelheiten dargestellt. Sie besteht aus zwei seitlich schräg abfallenden Auflageflächen 6, auf denen der erste Druckbogen 3 eines Druckerzeugnisses 4 aufliegt. Ueber einen durch die Auflageflächen 6 gebildeten First ragt einer von mehreren Mitnehmern 7, die an einem umlaufenden Zugmittel 8 befestigt sind, hinaus. Die mit F bezeichnete Förderrichtung der Druckerzeugnisse 4 deutet auf die Umlaufrichtung der Mitnehmer 7 um die Umlenkrollen 9, 10 hin, von denen die Umlenkrolle 10 als treibende bezeichnet und mit einem nicht dargestellten Motor verbunden ist. Die sattelförmige Auflage 2 ist als Ausleger ausgebildet und ist am Ende der treibenden Umlenkrolle 10 über einen Träger 11 mit einem Gestellteil 12 verbunden. In der Nähe der treibenden Umlenkrolle 10 ist wenigstens an einer Auflagefläche 6 ein Anschlag 13 befestigt, an dem die gebündelten Druckbogen 3 durch eine Umkehrdrehbewegung des die Mitnehmer 7 antreibenden Motors kantengenau aufgestossen werden können.

## Patentansprüche

1. Vorrichtung zur Bildung von nach einer bestimmten Reihenfolge rittlings übereinander zu einem Druckerzeugnis (4) gesammelten Druckbogen (3), bestehend aus einer von einem Anleger (5) mit Druckbogen (3) beschickbaren, sattelförmigen Auflage (2), welche oberhalb einer die Druckerzeugnisse (4) einer weiteren Verarbeitung zuführenden Fördervorrichtung (1) angeordnet ist, **dadurch gekennzeichnet, dass** die sattelförmige Auflage (2) an einem umlaufenden Zugmittel (8) befestigte, parallel zur Förderrichtung (F) der Fördervorrichtung (1) auf die Druckerzeugnisse (4) fördernd einwirkende Mitnehmer (7) aufweist.

2. Vorrichtung nach Anspruch 1, **dadurch gekennzeichnet, dass** die sattelförmige Auflage (2) an einer Seite einen Anschlag (13) zum rückwärtigen Aufstossen der Druckbogen (3) eines Druckerzeugnisses (4) aufweist und dass der Antriebsmotor der Mitnehmer (7) reversibel schaltbar ausgebildet ist.

3. Vorrichtung nach Anspruch 1 oder 2, **dadurch gekennzeichnet, dass** die sattelförmige Auflage (2) in Förderrichtung der Druckerzeugnisse (4) betrachtet am stromaufwärts gerichteten Ende gestellfest verbunden ist.

4. Vorrichtung nach einem der Ansprüche 1 bis 3, **dadurch gekennzeichnet, dass** die sattelförmige Auflage (2) derart angeordnet ist, dass die frei nach unten hängenden Seitenteile der Druckerzeugnisse (4) die Fördervorrichtung (1) teilweise überragen.

## Claims

1. Apparatus for forming a printed product (4) from printed sheets (3) collated in a specific sequence and astraddle one another, consisting of a saddle-shaped rest (2) chargeable with printed sheets (3) by a sheet feeder (5) and arranged above a conveyor device (1) feeding the printed products (4) to a further processing stage, **characterized in that** the saddle-shaped rest (2) has pusher dogs (7) attached to an endless belt or chain (8) and acting on the printed products (4) so as to convey them parallel with the conveying direction (F) of the conveyor device (1).

2. Apparatus according to Claim 1, **characterized in that** the saddle-shaped rest (2) has a stop (13) at one end for the rearward jogging of the printed sheets (3) of a printed product (4) and **in that** the drive motor of the pusher dogs (7) is reversibly switchable.

3. Apparatus according to Claim 1 or Claim 2, **characterized in that** the saddle-shaped rest (2) is fixedly connected to the frame at the upstream end, viewed in the conveying direction of the printed product (4).

4. Apparatus according to any one of Claims 1 to 3, **characterized in that** the saddle-shaped rest (2) is arranged in such a way that the free-hanging sides of the printed products (4) partly overtop the conveyor device (1).

## Revendications

1. Dispositif pour former un produit imprimé (4) à partir de feuillets imprimés (3) assemblés à califourchon les uns au-dessus des autres suivant un ordre défini, composé d'un support en forme de sellette (2) pouvant être alimenté en feuillets imprimés (3) par un margeur (5), lequel support est placé au-dessus d'un dispositif de transport (1) amenant les produits imprimés (4) vers une station de traitement ultérieur, **caractérisé en ce que** le support en forme de sellette (2) présente des tocs ou doigts d'entraînement (7) fixés à un moyen de traction (8) circulant en boucle fermée et faisant avancer les produits imprimés (4) parallèlement à la direction de transport (F) du dispositif de transport (1).

2. Dispositif selon la revendication 1, **caractérisé en ce que** le support en forme de sellette (2) présente d'un côté une butée (13) contre laquelle les feuillets imprimés (3) d'un produit imprimé (4) s'alignent en effectuant un mouvement vers l'arrière, et **en ce que** le moteur d'entraînement des tocs d'entraînement (7) peut être commuté de manière réversible.

3. Dispositif selon la revendication 2 ou 3, **caractérisé en ce que** le support en forme de sellette (2) vu dans le sens de transport des produits imprimés (4) est relié fixement au bâti à l'extrémité pointant vers l'amont.

4. Dispositif selon l'une des revendications 1 à 3, **caractérisé en ce que** le support en forme de sellette (2) est disposé de telle sorte que les parties latérales des produits imprimés (4) pendant librement vers le bas dépassent en partie du dispositif de transport (1).
